# EUROPÄISCHE PATENTSCHRIFT

(11) **EP 1 979 517 B1**
(45) Veröffentlichungstag und Bekanntmachung des Hinweises auf die Patenterteilung: **02.10.2013**
(21) Anmeldenummer: 07702750.6
(22) Anmeldetag: 13.01.2007
(51) Int. Cl.: D01H 11/00, D01H 13/00

(54) **RINGSPINNMASCHINE MIT WANDERREINIGER UND UNTERWINDERESTENTFERNER**
RING SPINNING FRAME COMPRISING A TRAVELLING CLEANER AND A LINT REMOVING MECHANISM
MÉTIER CONTINU À FILER COMPRENANT UN NETTOYEUR MOBILE ET DES NETTOYEURS DE RÉSIDUS DE SOUS-RENVIDAGE

(30) Priorität: 17.01.2006 DE 102006002392
(43) Veröffentlichungstag der Anmeldung: 15.10.2008
(73) Patentinhaber: Saurer Germany GmbH & Co. KG, 42897 Remscheid (DE)
(72) Erfinder: STÄHLE, Dietmar, 73099 Adelberg (DE); KÜSTER, Jürgen, 73061 Ebersbach/Fils (DE)
(74) Vertreter: Hamann, Arndt
(86) Internationale Anmeldenummer: PCT/EP2007/000278
(87) Internationale Veröffentlichungsnummer: WO 2007/082699

(56) Entgegenhaltungen:
- EP-A2- 0 090 911
- DE-A1- 3 400 841
- DE-A1- 4 212 629
- DE-A1- 4 231 737

## Beschreibung

### Technisches Gebiet

Die Erfindung betrifft eine Ringspinnmaschine oder eine Vorspinnmaschine mit einer Vielzahl von Arbeitsstellen und mit einem durch einen Elektromotor entlang der Arbeitsstellen verfahrbaren Wanderreiniger. In weiterer Ausgestaltung der Erfindung ist die Spinnereimaschine darüber hinaus auf jeder Maschinenseite mittels eines durch einen Elektromotor entlang der Arbeitsstellen synchron mit dem Wanderreiniger verfahrbaren Unterwinderestentferner ausgerüstet.

### Stand der Technik

Wanderbläser an Ringspinnmaschinen oder an Vorspinnmaschinen haben die Aufgabe, diese Maschinen von abgelagertem Flug und Staub zu befreien und fahren deshalb an diesen Maschinen entlang, wobei sie diese vor allem mit Blasluftstrom beaufschlagen. Es sind aber auch Wanderbläser bekannt, die mit Saugvorrichtungen kombiniert sind.

Spinnmaschinen und Wanderreiniger werden in aller Regel von unterschiedlichen Firmen hergestellt und angeboten. Sie sind daher vorteilhafter Weise frei kombinierbar. Jedes der Arbeitsaggregate weist daher eine autarke Steuervorrichtung auf, die die Arbeitsweise eines Wanderreinigers von der oder den Spinnmaschinen, an denen er tätig ist, unabhängig macht. Eine Verbindung besteht nur in soweit, als die beiden Aggregate im Konfliktfalle auf einander Rücksicht nehmen bzw. sich gegenseitig beeinflussen. Als Konfliktfall wirkt bspw. der Spulenwechselvorgang, der bei fortgesetzter Abblastätigkeit gestört werden kann oder die Bedienung von Spinnstellen der Maschinen, die eine Bedienperson behindert.

Ein derartiges Zusammenwirken von Ringspinn- oder Vorspinnmaschine und Wanderbläser geht aber über die Berücksichtigung von Konfliktfällen weit hinaus. So könnte die Tätigkeit eines Wanderreinigers wesentlich stärker auf Anforderungen der Spinnereimaschine abgestellt werden: lange Wartezeiten der Maschine, wenn der Wanderbläser vor einem Kopswechselvorgang in seinen Bahnhof fahren soll, Vorausplanen seiner Leerung und dergleichen Bedürfnisse von Maschine und Wanderbläser könnten optimal aufeinander abgestimmt werden, wenn ihre Tätigkeiten stärker miteinander verzahnt werden würden.

Besonders vorteilhaft erscheint die Erfindung an Ringspinnmaschinen, die neben einem Wanderreiniger auch einen oder - bei zweiseitigen Ringspinnmaschinen - zwei Unterwinderestentferner aufweisen. Unterwinderestentferner verursachen Faserflug, der durch den Saugzug eines Wanderreinigers gesammelt und entfernt werden sollte. Hierzu müssen sich Unterwinderestentferner und Wanderreiniger synchron zueinander entlang der Ringspinnmaschine bewegen.

Aus der DE 41 40 049 C2 ist eine Ringspinnmaschine bekannt, die eine sowohl saugende als auch blasende, über dem Gatter der Ringspinnmaschine entlang der Arbeitsstellen der Ringspinnmaschine verfahrbare Reinigungsvorrichtung in Form eines Wanderreinigers und jeder ihrer beiden Maschinenseiten einen Unterwinderestentferner aufweist, die im Unterwindebereich der Ringspinnspindeln an diesen entlang bewegt werden. Durch den Unterwinderestentferner werden die Unterwindungen von den Spindeln gelöst und mittels einer am Wanderreiniger angeordneten Saugdüse abgesaugt. Um dies zu erreichen, müssen Unterwinderestentferner und Saugdüse des Wanderreinigers derart synchron, sich stets gegenüber stehend bewegt werden, dass gelöste Unterwindungen sogleich in die Saugdüse eingezogen werden, ohne in die Umgebung geschleudert zu werden.

Dieser Synchronlauf wird dadurch erreicht, dass sowohl Wanderreiniger als auch Unterwinderestentferner durch ein einziges, über Umlenkrollen entlang des Gatters und entlang der Spindeln geführtes Zugseil bewegt werden. Dies erfordert bei den vorkommenden großen Maschinenlängen äußerst lange Zugseile und eine komplizierte Zugseilführung. Infolge der Elastizität der langen Zugseile ist auch die exakte Gegenüberstellung von Unterwinderestentferner und Wanderreiniger nicht gegeben.

Daher wurde in der DE 42 31 737 A1 eine elektronische Gleichlaufsteuerung vorgeschlagen, bei der die Laufantriebe von Wanderreiniger und Unterwinderestentferner über eine gemeinsame Steuervorrichtung angesteuert werden. Es ist also eine gemeinsame, aber neben den individuellen Steuervorrichtungen von Wanderreiniger und Ringspinnmaschine erforderliche dritte Steuervorrichtung für die Zusatzaggregate einer Ringspinnmaschine erforderlich.

### Allgemeine Beschreibung der Erfindung

Der Erfindung war daher die Aufgabe gestellt, ein engeres Zusammenwirken der unterschiedlichen Spinnereimaschinen und des Wanderreinigers zu erreichen. Sie löst diese Aufgabe dadurch, dass die bisher autonome Tätigkeitssteuerung des Wanderreinigers in die Tätigkeitssteuerung der Spinnereimaschine integriert wird. Die Steuervorrichtung der Spinnereimaschine selbst steuert demnach auch die Tätigkeit des Wanderreinigers, was durch die eine einzige Steuervorrichtung optimaler erfolgen kann als durch gesonderte Steuervorrichtungen. Damit wird auch der Vorteil erreicht, dass am Wanderreiniger eine Steuervorrichtung entfällt.

Besonders vorteilhaft erscheint die Erfindung an Ringspinnmaschinen, die neben einem Wanderreiniger auch einen oder - bei zweiseitigen Ringspinnmaschinen - zwei Unterwinderestentferner aufweisen. Unterwinderestentferner verursachen in aller Regel Faserflug, der durch den Saugzug eines Wanderreinigers gesammelt und entfernt werden sollte. Hierzu müssen sich Unterwinderestentferner und Wanderreiniger synchron zueinander entlang der Ringspinnmaschine bewegen.

Die Steuervorrichtung der Maschine übernimmt also auch das Steuern des Wanderreinigers nach den Bedürfnissen der Ringspinnmaschine bzw. der Vorspinnmaschine. Dies führt zu einer sowohl gerätetechnischen als auch steuerungstechnischen Vereinfachung. Der Wanderreiniger ist zu diesem Zweck mit mindestens einem Sensor ausgerüstet, der seine Beaufschlagung an die Steuervorrichtung der Maschine meldet, die daraus die zweckmäßigen Folgerungen für das Steuern des Wanderreinigers und/oder der Maschine zieht.

Der Sensor kann bspw. ein Berührungssensor sein, der eine im Bewegungsweg des Wanderreinigers stehende Person erkennt. Die Steuervorrichtung der Maschine wird dann entscheiden, ob der Wanderreiniger stehen bleibt und wartet, bis die Person sich entfernt hat oder ob er seine Bewegungsrichtung umkehrt. Oder zum Vorbereiten eines Kopswechselvorganges, dessen herannahender Zeitpunkt der Steuervorrichtung der Maschine bekannt ist, wird sie den Wanderreiniger so rechtzeitig aus dem Spindelbereich zu bewegen beginnen, dass er das Einleiten des Kopswechselvorganges nicht behindern wird.

Insbesondere dann, wenn die Ringspinnmaschine schon die Steuerung der in sie integrierten Unterwinderestentferner inne hat, kann im Blick auf den erforderlichen paarweisen, parallelen Gleichlauf der beiden bzw. der drei Reinigungsvorrichtungen durch diese Integration eine weitere, wesentliche Vereinfachung sowohl in gerätetechnischer als auch steuerungstechnischer Hinsicht erreicht werden.

Um den Wanderreiniger optimal steuern zu können, muss der Steuervorrichtung der Maschine der jeweilige Ort des Wanderreinigers bekannt sein. Hierzu kann der Wanderreiniger mit einem Absolutwertgeber ausgestattet sein, der den seiner Stellung entlang der Maschine entsprechenden Messwert an die Steuervorrichtung der Maschine meldet. Es versteht sich, dass hierfür auch andere Sensoren einsetzbar sind, bspw. Inkrementalgeber.

In vielen Fällen ist es jedoch auch ausreichend, an den Enden der Bewegungswege von Wanderreiniger und Unterwinderestentferner Sensoren vorzusehen, die den Einlauf der Reinigungsgeräte an diesen Endstellungen melden. Die Stellungen der Reinigungsgeräte kann dann neutralisiert werden, so dass sie wieder zugleich von gleichen Grundstellungen aus zu laufen beginnen.

Weitere vorteilhafte Ausgestaltungen ergeben sich aus den Unteransprüchen.

### Spezielle Beschreibung der Erfindung

In der Zeichnung sind Ausführungsbeispiele der Erfindung am Beispiel einer Ringspinnmaschine schematisch dargestellt. Es zeigen
Fig. 1 die Seitenansicht wesentlicher Arbeitsorgane einer Ringspinnmaschine;
Fig. 2 rein schematisch eine Variante der in Fig. 1 dargestellten Ringspinnmaschine;
Fig. 3 eine weitere Variante der in Fig. 1 dargestellten Ausführungsform.

Wenn im Folgenden von einer Ringspinnmaschine gesprochen wird, versteht es sich, dass es sich dabei auch um eine Vorspinnmaschine handeln kann. Die Beschreibung der Steuerung eines Unterwinderestentferners trifft selbstverständlich auf eine Vorspinnmaschine nicht zu.

Die Ringspinnmaschine weist ein Anfangsgestell 1 und ein Endgestell 2 auf, zwischen denen sich im Wesentlichen ein Gatter 3, sowie beiderseits Streckwerke 4 und Spindelbänke 5 erstrecken. Die eine hier dargestellte Spindelbank enthält eine Vielzahl von Spindeln, die hier nur durch ihre Mittellinien 6 angedeutet sind. Die Ringspinnmaschine weist darüber hinaus hier nicht wiedergegebene Arbeitsorgane wie Ringbänke und dergleichen und Zusatzaggregate wie eine Kopswechselvorrichtung auf. Ferner ist die Ringspinnmaschine mit einer Steuervorrichtung 7 versehen, über deren Ausgänge 8 ihre Arbeits- und Zusatzaggregate funktionsgerecht steuerbar sind. Es versteht sich, dass eine geläufige Ringspinnmaschine zweiseitig ausgeführt ist, sie also auf beiden Maschinenseiten Streckwerke und Spindelbänke aufweist.

Die Ringspinnmaschine ist auch mit einem Wanderreiniger 9 ausgestattet, der die Maschine von Flug und Staub frei hält. Er ist oberhalb des Gatters 3 mittels Spurrollen 10 auf Schienen 11 verfahrbar, die sich längs der Ringspinnmaschine erstrecken. Er enthält einen motorgetriebenen Blasluftventilator und weist zwei Blasschläuche 12 auf, die sich auf beiden Seiten der Ringspinnmaschine nach unten erstrecken und mit dem Blasluftstrom des Blasluftventilators die Aggregate der Ringspinnmaschine bestreichen. Die Bewegung des Wanderreinigers 9 entlang der Ringspinnmaschine erfolgt durch den Antrieb mindestens einer seiner Spurrollen 10 durch einen Antriebsmotor 13.

Der Wanderreiniger enthält weitere Aggregate wie einen Berührungssensor 14, der die Annäherung an ein Hindernis oder das Erreichen eines Endpunktes seines Bewegungsweges fühlt. Häufig ist der Wanderreiniger auch mit einer Saugvorrichtung ausgestattet, durch die mittels eines Saugschuhs 15 Flug und Staub etwa vom Boden aufgesaugt wird. In diesem Falle kann in den Blasschlauch 12 ein Saugschlauch eingebettet sein, der mit dem Saugluftstrom des Blasluftventilators beaufschlagt wird. Dieser Abfall wird im Wanderreiniger in einem Speicher gesammelt. Der Speicher weist einen Sensor auf, der das Vollwerden des Speichers fühlt und dessen Entleerung in einen ortsfesten Abfallsammler 16 veranlasst.

Die Signale der Sensoren wie 14 des Wanderreinigers 9 werden über eine mehradrige oder busbelegte Leitung 17 der Steuervorrichtung 7 der Ringspinnmaschine zugeleitet. Dort werden auch sie funktionsgerecht verarbeitet und auch andere funktionsgerechte Steuersignale für den Wanderreiniger generiert. Sie werden dann als Steuersignale über eine Leitung 17 wieder dem Wanderreinigers zugeleitet. Die Steuerung der Funktionen des Wanderreinigers 9 ist also in die Steuervorrichtung 7 der Ringspinnmaschine integriert, so dass der Wanderreiniger keine eigene Steuervorrichtung aufweisen muss. Er ist über eine Schnittstelle 19 mit der Steuervorrichtung 7 der Ringspinnmaschine verbunden, in der gegebenenfalls die Steuersignale der Steuervorrichtung in dem Wanderreiniger verständliche Steuersignale umgesetzt werden. Diese Schnittstelle kann in die Steuervorrichtung 7 der Ringspinnmaschine oder in den Wanderreiniger 9 integriert sein. Die Steuerungskapazität und die Steuerungsintelligenz der Steuervorrichtung 7 der Ringspinnmaschine ist so ausgelegt, dass sie diese zusätzlichen Steuerfunktionen für den Wanderreiniger ohne weiteres mit übernehmen kann.

In weiterer Ausgestaltung ist die Ringspinnmaschine gemäß den Figuren 2 und 3 mit einer Einrichtung zum Entfernen von Unterwindungen von den Ringspinnspindeln 6 ausgerüstet. Diese weisen zu diesem Zweck unterhalb eines jeden Kopses 20, von denen in den Figuren 2 und 3 nur einer dargestellt ist, einen Unterwindebereich 21 auf, auf den zum Spulenwechsel einige Fadenwindungen aufgebracht werden, von denen aus die Bewicklung der neu aufgesteckten Hülsen starten kann. Diese Unterwindungen müssen von Zeit zu Zeit entfernt werden. Dazu dient auf jeder Maschinenseite je ein Unterwinderestentferner 22, der an einem endlosen Zugband 23 befestigt ist, mittels dessen er in Höhe der Unterwindebereiche 21 entlang der Reihe der Ringspinnspindeln 6 bewegt wird. Die Zugbänder ist an beiden Enden der Spindelbänke 5 über je eine Umlenkrolle 24 und je eine Leitrolle 25 geführt, wobei je eine der Umlenkrollen mit einem Antriebsmotor 26 versehen ist.

Die Unterwinderestentferner 22 sind mit scharfe Zähne aufweisenden Garnituren versehen, mittels deren die Unterwindungen aufgerissen werden, die dann durch die Zentrifugalbeschleunigung der rasch laufenden Ringspinnspindeln von diesen abgeschleudert werden. Diese abgeschleuderten Unterwindereste müssen entsorgt werden, wozu der Wanderreiniger 9 herangezogen wird. Der Saugzug seines Saugventilators wird hierzu über zwei Saugschläuche 27 zu den beiden Unterwinderestentfernern geleitet, wo sie in zwei Saugöffnungen 28 münden. Hierbei muss sichergestellt sein, dass diese Sauöffnungen 28 stets den Unterwinderestentfernern 22 gegenüber stehen.

Um dies zu erreichen, kann in einer ersten Ausführungsform der Erfindung gemäß Figur 2 die Stellung der drei wandernden Arbeitsorgane Unterwinderestentferner 22 und Wanderreiniger 9 jeweils am Ende ihres Bewegungsweges neutralisiert, d.h. Gleichstellung herbei gerührt werden und beim Rücklauf wieder von dieser Gleichstellung ausgegangen werden. Zu diesem Zweck ist die Steuervorrichtung 7 der Ringspinnmaschine derart programmiert, dass sie die drei Reinigungsvorrichtungen 9 und 22 in ihre Endstellungen laufen lässt und deren Rücklauf erst einleitet, nachdem alle diese Endstellungen erreicht haben. Das Erreichen der Endstellungen kann dadurch sichergestellt werden, dass der Rücklauf der wandernden Arbeitsorgane so lange verzögert wird, bis damit gerechnet werden kann, dass sie alle ihre Endstellungen erreicht haben.

Alternativ kann vorgesehen sein, an den Endstellungen von Wanderreiniger 9 und Unterwinderestentfernern 22 Sensoren 29 bzw. 30 anzuordnen, die das Einlaufen jedes der wandernden Arbeitsorgane fühlt und über eine Signalleitung 17 an die Steuervorrichtung 7 der Ringspinnmaschine meldet. Diese leitet den Rücklauf ein, wenn von allen drei Sensoren an einem Ende der Bewegungswege Einlaufsignale vorliegen.

Bevorzugt ist aber vorgesehen, je eine der Umlenkrollen 24 jedes der beiden Zugbänder 23 und eine der Spurrollen 10 des Wanderreinigers 9 mit einem Inkrementalgeber 31 bzw. 32 zu versehen, der die Drehbewegung der Leitrolle bzw. der Spurrolle abgreift. Die Inkrementalgeber 31, 32 können eine Inkrementscheibe 33 und einen Inkrementalsensor 34 aufweisen und ihr Signal und über eine Signalleitung 17 der Steuervorrichtung 7 der Ringspinnmaschine zuführen.

In der Steuervorrichtung 7 der Ringspinnmaschine werden die von den drei Inkrementalgebern 31 und 32 eingehenden Inkrementschritte verglichen und bei Vorlauf eines der wandernden Arbeitsorgane Wanderreiniger 9 oder Unterwinderestentferner 22 die Beaufschlagung von dessen Antriebsmotor 13 oder 26 mit Antriebsenergie gedrosselt bzw. bei Nachlauf erhöht, um den parallelen Gleichlauf wieder herzustellen. Wenn die Antriebsmotoren als Synchronmotoren ausgeführt sind, ist deren Speisefrequenz entsprechend zu verändern. Sie wird den Antriebsmotoren über Signalleitungen 18 zugeführt.

Die Erfindung ist anhand einer beidseitigen Ringspinnmaschine beschrieben. Es versteht sich, dass die erfindungsgemäße Lösung auch an einer einseitigen Ringspinnmaschine oder an einer Vorspinnmaschine verwirklicht werden kann.

### Bezugszahlenliste

1 Anfangsgestell
2 Endgestell
3 Gatter
4 Streckwerk
5 Spindelbank
6 Mittellinien der Spindeln
7 Steuervorrichtung der Spinnereimaschine
8 Ausgänge der Steuervorrichtung
9 Wanderreiniger
10 Spurrollen des Wanderreinigers
11 Schienen des Wanderreinigers
12 Blasschlauch
13 Antriebsmotor des Wanderreinigers
14 Berührungssensor am Wanderreiniger
15 Saugschuh des Wanderreinigers
16 Abfallsammler
17 Leitungen
18 Signalleitungen
19 Schnittstelle Steuervorrichtung/Wanderreiniger
20 Kops auf einer Spindel
21 Unterwindebereich auf den Spindeln
22 Unterwinderestentferner
23 Zugband für Unterwinderestentferner
24 Umlenkrollen des Zugbandes
25 Leitrollen des Zugbandes
26 Antriebsmotor des Zugbandes
27 Saugschlauch des Wanderreinigers
28 Saugöffnung am Saugschlauch
29, 30 Sensoren an den Bewegungswegen
31, 32 Inkrementalgeber
33 Inkrementalscheibe
34 Inkrementalsensor

## Patentansprüche

1. Spinnereimaschine wie Ringspinnmaschine oder Vorspinnmaschine, mit einer Vielzahl von Arbeitsstellen und mit einem entlang der Arbeitsstellen verfahrbaren Wanderreiniger, **dadurch gekennzeichnet, dass** der Wanderreiniger (9) keine eigene Steuervorrichtung zum Steuern seiner Funktionen aufweist, sondern diese Funktionen durch die Steuervorrichtung (7) der Ringspinnmaschine oder Vorspinnmaschine mit übernommen wird.

2. Spinnereimaschine nach Anspruch 1, **dadurch gekennzeichnet, dass** zwischen Wanderreiniger (9) und Steuervorrichtung (7) der Ringspinnmaschine oder Vorspinnmaschine eine Schnittstelle (19) vorgesehen ist, über die die Steuersignale der Steuervorrichtung auf den Wanderreiniger übertragbar sind.

3. Spinnereimaschine nach Anspruch 1, mit mindestens einem entlang der Arbeitsstellen synchron mit dem Wanderreiniger verfahrbaren, Faserflug erzeugenden Unterwinderestentfemer, **dadurch gekennzeichnet, dass** die Steuervorrichtung (7) der Ringspinnmaschine oder Vorspinnmaschine den parallelen Gleichlauf sowohl des Wanderreinigers (9) als auch des mindestens einen Unterwinderestentferners (22) steuert.

4. Spinnereimaschine nach Anspruch 3, **dadurch gekennzeichnet, dass** synchron mit den Reinigungsgeräten (9, 22, 22) verbundene, die Verlagerung derselben messende Geräte (31, 32) vorgesehen sind, die ihre Messwerte an die Steuervorrichtung (7) der Ringspinnmaschine oder Vorspinnmaschine melden, die die Antriebsvorrichtungen (13, 26) der drei Reinigungsgeräte auf parallelen Gleichlauf steuert.

5. Spinnereimaschine nach Anspruch 3, **dadurch gekennzeichnet, dass** das die Verlagerung messendes Gerät einen Inkrementalgeber (31, 32) mit Inkrementalscheibe (33) und Inkrementalsensor (34) umfasst.

6. Spinnereimaschine nach Anspruch 3, **dadurch gekennzeichnet, dass** die Stellungen der drei Reinigungsvorrichtungen (9, 22, 22) an den Enden ihres Bewegungsweges neutralisiert werden und die Gleichlaufsteuerung wieder von dieser Gleichstellung der Reinigungsvorrichtungen ausgeht.

7. Spinnereimaschine nach Anspruch 6, **dadurch gekennzeichnet, dass** das Neutralisieren dadurch erfolgt, dass die Steuervorrichtung (7) der Ringspinnmaschine oder Vorspinnmaschine einen Rücklauf der Reinigungsvorrichtungen (9, 22, 22) erst nach Ablauf einer vorgegebenen Zeitspanne einleitet.

8. Spinnereimaschine nach Anspruch 3, **dadurch gekennzeichnet, dass** das Neutralisieren als erfolgt gilt, wenn an den Endstellungen der Reinigungsvorrichtungen (9, 22, 22) angeordnete Sensoren (29, 30) das Einlaufen aller Reinigungsvorrichtungen an die Steuervorrichtung (7) der Ringspinnmaschine oder Vorspinnmaschine gemeldet haben.

## Claims

1. A spinning frame, such as a ring spinning frame or roving frame, with a multiplicity of workstations and with a traveling cleaner movable along the workstations, **characterized in that** the traveling cleaner (9) does not have a specific control device for controlling its functions, but, instead, these functions are also assumed by the control device (7) of the ring spinning frame or roving frame.

2. The spinning frame as claimed in claim 1, **characterized in that**, between the traveling cleaner (9) and the control device (7) of the ring spinning frame or roving frame, an interface (19) is provided, via which the control signals from the control device can be transmitted to the traveling cleaner.

3. The spinning frame as claimed in claim 1, with at least one lint removing mechanism movable along the workstations synchronously with the traveling cleaner and generating fiber fly, **characterized in that** the control device (7) of the ring spinning frame or roving frame controls the parallel synchronism both of the traveling cleaner (9) and of the at least one lint removing mechanism (22).

4. The spinning frame as claimed in claim 3, **characterized in that** instruments (31, 32) connected synchronously to the cleaning appliances (9, 22, 22) and measuring the displacement of the latter are provided, which signal their measurement values to the control device (7) of the ring spinning frame or roving frame which controls the parallel synchronism of the drive devices (13, 26) of the three cleaning appliances.

5. The spinning frame as claimed in claim 3, **characterized in that** the instrument measuring the displacement comprises an incremental encoder (31, 32) with incremental disk (33) and incremental sensor (34).

6. The spinning frame as claimed in claim 3, **characterized in that** the positions of the three cleaning devises (9, 22, 22) at the ends of their path of movement are neutralized, and the synchronous control starts again from this identical position of the cleaning devices.

7. The spinning frame as claimed in claim 6, **characterized in that** neutralization takes place **in that** the control device (7) of the ring spinning frame or roving frame initiates a return of the cleaning devices (9, 22, 22) only after a predetermined time span has elapsed.

8. The spinning frame as claimed in claim 3, **characterized in that** neutralization is deemed to have taken place when sensors (29, 30) arranged in the end positions of the cleaning devices (9, 22, 22) have signaled the run-in of all the cleaning devices to the control device (7) of the ring spinning frame or roving frame.

## Revendications

1. Métier à filer tel qu'un métier à filer continu à anneaux ou un métier de filature préparatoire, avec une pluralité de postes de travail et avec un nettoyeur mobile pouvant être déplacé le long des postes de travail, **caractérisé en ce que** le nettoyeur mobile (9) ne présente pas de propre dispositif de commande pour commander ses fonctions, mais ces fonctions sont conjointement prises en charge par le dispositif de commande (7) du métier à filer continu à anneaux ou du métier de filature préparatoire.

2. Métier à filer selon la revendication 1, **caractérisé en ce qu'**une interface (19) est prévue entre le nettoyeur mobile (9) et le dispositif de commande (7) du métier à filer continu à anneaux ou du métier de filature préparatoire, interface par l'intermédiaire de laquelle les signaux de commande du dispositif de commande peuvent être transmis au nettoyeur mobile.

3. Métier à filer selon la revendication 1, avec au moins un nettoyeur de résidus de sous-renvidage pouvant être déplacé en synchronisme avec le nettoyeur mobile le long des postes de travail et produisant un duvet de fibres, **caractérisé en ce que** le dispositif de commande (7) du métier à filer continu à anneaux ou du métier de filature préparatoire commande la marche synchrone parallèle tant du nettoyeur mobile (9) que du nettoyeur de résidus de sous-renvidage (22) au moins unique.

4. Métier à filer selon la revendication 3, **caractérisé en ce qu'**il est prévu des appareils (31, 32) reliés en synchronisme aux appareils de nettoyage (9, 22, 22) et mesurant le déplacement de ces derniers, appareils qui communiquent leurs valeurs de mesure au dispositif de commande (7) du métier à filer continu à anneaux ou du métier de filature préparatoire, lequel commande les dispositifs d'entraînement (13, 26) des trois appareils de nettoyage pour leur marche synchrone parallèle.

5. Métier à filer selon la revendication 3, **caractérisé en ce que** l'appareil mesurant le déplacement comprend un transmetteur incrémentiel (31, 32) avec un disque incrémentiel (33) et un capteur incrémentiel (34).

6. Métier à filer selon la revendication 3, **caractérisé en ce que** les positions des trois dispositifs de nettoyage (9, 22, 22) sont neutralisées aux extrémités de leur parcours de déplacement, et la commande de la marche synchrone repart de cette remise à zéro de la position des dispositifs de nettoyage.

7. Métier à filer selon la revendication 6, **caractérisé en ce que** le dispositif de commande (7) du métier à filer continu à anneaux ou du métier de filature préparatoire ne déclenche le mouvement de retour des dispositifs de nettoyage (9, 22, 22) qu'à l'expiration d'un laps de temps prédéfini.

8. Métier à filer selon la revendication 3, **caractérisé en ce que** la neutralisation est estimée avoir eu lieu lorsque des capteurs (29, 30), disposés aux positions finales des dispositifs de nettoyage (9, 22, 22), ont signalé au dispositif de commande (7) du métier à filer continu à anneaux ou du métier de filature préparatoire l'arrivée de tous les dispositifs de nettoyage.
